# EUROPÄISCHE PATENTSCHRIFT

(11) **EP 1 437 513 B1**
(45) Veröffentlichungstag und Bekanntmachung des Hinweises auf die Patenterteilung: **28.06.2006**
(21) Anmeldenummer: 03020653.6
(22) Anmeldetag: 11.09.2003
(51) Int. Cl.: F15B 15/08

(54) **Druckmittelzylinder mit einem längsgeschlitzten Zylinderrohr**
Fluid pressure cylinder having a slotted cylinder
Vérin à pression fluidique ayant un cylindre fendu

(30) Priorität: 10.01.2003 DE 10300600
(43) Veröffentlichungstag der Anmeldung: 14.07.2004
(73) Patentinhaber: Carl Freudenberg KG, 69469 Weinheim (DE)
(72) Erfinder: Wüstenhagen, Ulrich, 34613 Schwalmstadt (DE); Kinsch, Patrick, 34590 Wabern (DE)

(56) Entgegenhaltungen:
- EP-A- 0 260 344
- EP-A- 0 531 131
- US-A- 4 545 290
- US-A- 4 829 881
- US-A- 5 241 897

## Beschreibung

Die Erfindung betrifft einen Druckmittelzylinder mit einem in einem längsgeschlitzten Zylinderrohr längsbeweglichen Kolben, der mit einem durch den Zylinderlängsschlitz ragenden Kolbenanschlusselement verbunden ist, mit einem den Zylinderlängsschlitz an der Zylinderinnenseite dicht verschließenden, elastisch verformbaren Dichtband, das an der Zylinderinnenseite anliegende Bandrandstreifen und einen mindestens teilweise eingebetteten Versteifungsstreifen aufweist.

### Stand der Technik

Bei derartigen Druckmittelzylindern ist der im Zylinderrohr längsbewegliche Kolben nicht über eine stirnseitig herausgeführte Kolbenstange, sondern über das durch den Zylinderlängsschlitz ragende Kolbenanschlusselement mit dem anzutreibenden Bauteil verbunden. Der Druckmittelzylinder kann somit für verhältnismäßig lange Hubwege ausgelegt werden, ohne dass hierfür eine entsprechend lange Kolbenstange erforderlich ist. Außerdem entfällt bei derartigen doppeltwirkenden Druckmittelzylindern die Notwendigkeit einer Abdichtung der aus dem Zylinderrohr herausgeführten Kolbenstange.

Der Zylinderlängsschlitz muss in den jeweils mit Druck beaufschlagten Zylinderbereichen abgedichtet werden. Das hierzu dienende elastische Dichtband muss den dabei auftretenden Innendrücken standhalten. Das Zylinderrohr ist an seinen beiden Enden durch Endflansche dicht verschlossen. Das an der Zylinderinnenseite dicht anliegende Dichtband wird im Bereich des Kolbens durch eine Öffnung unter dem Kolbenanschlusselement hindurchgeführt, so dass der Zylinderlängsschlitz jeweils an der Stelle geöffnet ist, an der das Kolbenanschlusselement durch den Zylinderlängsschlitz hindurchragt.

Um das elastische Dichtband für höhere Zylinderinnendrücke auszulegen, ist bei einem bekannten Druckmittelzylinder der genannten Gattung (EP 0 260 344 A2) im Dichtband ein ebener Versteifungsstreifen höherer Festigkeit eingelegt und mindestens teilweise eingebettet. Der Versteifungsstreifen ist zum Zylinderinnenraum durch das Dichtband abgedeckt. Beiderseits des Zylinderlängsschlitzes sind Auflageflächen ausgebildet, gegen die das Versteifungsband abstützbar ist. Die Grenzen der möglichen Druckbeaufschlagung des Dichtbandes sind hierbei im wesentlichen durch die Belastbarkeit des Versteifungsstreifens gegeben.

Bei diesem bekannten Druckmittelzylinder ist der im elastischen Dichtband eingebettete Versteifungsstreifen eben. Erst unter dem im Zylinderinnenraum wirkenden Druck kann der eingelegte Versteifungsstreifen im Querschnitt eine zum Zylinderinnenraum hin konvex gewölbte Form annehmen. Eine Erhöhung der Formsteifigkeit ist damit nicht verbunden.

Bei einem anderen bekannten Druckmittelzylinder (US-A-4 545 298) ist ein stählerner Versteifungsstreifen an der dem Zylinderinnenraum zugekehrten Außenseite eines elastischen Zentrierbandes angebracht.

### Darstellung der Erfindung

Aufgabe der Erfindung ist es, einen Druckmittelzylinder der eingangs genannten Gattung so auszubilden, dass er für einen noch höheren Innendruck ausgelegt werden kann.

Diese Aufgabe wird erfindungsgemäß dadurch gelöst, dass der Versteifungsstreifen im Querschnitt gewölbt ist.

Die gewölbte Querschnittsgestaltung des Versteifungsstreifens ergibt eine höhere Formsteifigkeit und somit eine höhere Druckbelastbarkeit des Dichtbandes.

Dabei wird die Biegeverformbarkeit des Dichtbandes an der Durchführungsstelle des Kolbenanschlusselements aber nicht oder nur unwesentlich beeinflusst, weil der im gestreckten Zustand gewölbte Versteifungsstreifen beim Biegen örtlich wieder im Querschnitt gerade Gestalt annimmt.

Gemäß einer besonders bevorzugten Ausführungsform ist vorgesehen, dass der Versteifungsstreifen im Querschnitt zum Zylinderinneren hin konvex gewölbt ist. Die erhöhte Formsteifigkeit des Versteifungsstreifens ergibt sich hierbei durch die Gewölbewirkung der konvexen Querschnittsform.

Gemäß einer anderen vorteilhaften Ausgestaltung des Erfindungsgedankens ist vorgesehen, dass der Versteifungsstreifen im Querschnitt zum Zylinderinneren hin konkav gewölbt ist. Damit entfällt zwar die vorher beschriebene Gewölbewirkung; die konkave Wölbung passt sich aber der durch den Zylinderumfang vorgegebenen Krümmung an. Für die Einbettung des Versteifungsstreifens in das Dichtband steht damit mehr Platz zur Verfügung, so dass ohne Erhöhung der Außenabmessungen des Dichtbandes ein dickerer Versteifungsstreifen gewählt werden kann, der somit ebenfalls eine erhöhte Steifigkeit hat.

Weitere vorteilhafte Ausgestaltungen des Erfindungsgedankens sind Gegenstand weiterer Unteransprüche.

### Kurzbeschreibung der Zeichnungen

Die Erfindung wird nachfolgend an einem Ausführungsbeispiel näher erläutert, das in der Zeichnung dargestellt ist. Es zeigt:
Fig. 1 in einem Teilschnitt quer zur Zylinderlängsachse einen Abschnitt eines Druckmittelzylinders mit einem Zylinderlängsschlitz, der durch ein elastisches Dichtband abgedeckt ist,
Fig. 2 in einer Darstellung entsprechend der Fig. 1 eine abgewandelte Ausführungsform des Dichtbandes,
Fig. 3 eine gegenüber der Fig. 1 abgewandelte Ausführungsform des Dichtbandes mit auf der Zylinderinnenseite im Querschnitt konkav gewölbter Fläche und
Fig. 4 eine gegenüber der Fig. 2 abgewandelte Ausführungsform des Dichtbandes mit auf der Zylinderinnenseite im Querschnitt konkav gewölbter Fläche.

### Ausführung der Erfindung

Das in Fig. 1 in einem Teilschnitt dargestellte Zylinderrohr 1 eines Druckmittelzylinders weist an einer Umfangsstelle einen Zylinderlängsschlitz 2 auf. Ein im Zylinderrohr 1 längsbeweglicher (nicht dargestellter) Kolben ist mit einem durch den Zylinderlängsschlitz 2 ragenden Kolbenanschlusselement verbunden.

In den mit Innendruck beaufschlagten Zylinderbereichen beiderseits des Kolbens liegt an der Zylinderinnenseite ein elastisch verformbares Dichtband 3 aus einem Elastomer-Material, beispielsweise Polyurethan, an, das den Zylinderlängsschlitz 2 dicht verschließt. Das Dichtband 3 weist an seinen beiden Längsrändern im Querschnitt keilförmige Bandrandsteifen 4 auf, die an einer von der Zylinderinnenwand 5 zum Zylinderlängsschlitz 2 abfallenden Schrägfläche 6 anliegen. Eine Stützfläche 7 der Bandrückseite stützt sich zur Übertragung der auf das Dichtband 3 ausgeübten Innendruckkräfte ebenfalls an dieser Schrägfläche 6 ab. Die Stützfläche 7 der Bandrückseite ist von den benachbarten Bandrandstreifen 4 durch eine Längsnut 8 getrennt. Damit wird insbesondere erreicht, dass die Verformbarkeit der keilförmigen Bandrandstreifen 4 nicht durch die auf die Stützflächen 7 des Dichtbandes 3 wirkenden Stützkräfte beeinträchtigt wird.

An der dem Zylinderlängsschlitz 2 zugekehrten Bandrückseite springen zwei im Abstand zueinander parallel angeordnete Längswülste 9 vor, die zur Zentrierung des Dichtbandes zwischen einander zugewandten Innenflächen 10 des Zylinderlängsschlitzes 2 dienen.

Im Dichtband 3 ist ein Versteifungsstreifen 11 eingebettet, der aus steiferem Material als das Dichtband 3 besteht, beispielsweise aus Blech, vorzugsweise Stahlblech. Der Versteifungsstreifen 11 ist im Querschnitt gewölbt. Er erstreckt sich seitlich angenähert bis in den Bereich der Stützflächen 7. Ein insbesondere im mittleren Querschnittsbereich auf den Dichtstreifen 3 wirkender Zylinderinnendruck wird über den Versteifungsstreifen 11 seitlich über die beiden Stützflächen 7 auf die Schrägflächen 6 abgestützt.

Bei dem in Fig. 1 dargestellten Ausführungsbeispiel ist der Versteifungsstreifen im Querschnitt zum Zylinderinneren hin konvex gewölbt, so dass die auf ihn einwirkende Druckkraft infolge einer Gewölbewirkung in die Bereiche der Stützflächen 7 übertragen wird.

Abweichend hiervon ist der Versteifungsstreifen 11' beim Ausführungsbeispiel nach Fig. 2 im Querschnitt zum Zylinderinneren hin konkav gewölbt. Auch hierbei bewirkt die Wölbung eine erhöhte Formsteifigkeit des Versteifungsstreifens 11'.

Bei den in den Fig. 1 und 2 dargestellten Ausführungsbeispielen des Dichtbandes 3 ist die dem Zylinderinnenraum zugekehrte Fläche 12, die die Gegenlauffläche für die Kolbendichtung bildet, eben ausgeführt. Abweichend hiervon ist bei den Ausführungsbeispielen nach Fig. 3 und 4 diese dem Zylinderinnenraum zugekehrte Fläche 12' des Dichtbandes 3 in Anpassung an den Zylinderradius im Querschnitt konkav gewölbt. Dadurch wird eine verbesserte Anlage der Kolbendichtung erreicht.

Fig. 4 zeigt, dass durch die konkave Wölbung der Fläche 12' des Dichtbandes 3 und die konkave Wölbung des Versteifungsstreifens 11' eine besonders dünne Ausführung des Dichtbandes 3 erreicht werden kann, das aber wegen der Abstützwirkung des Versteifungsstreifens 11' gleichwohl geeignet ist, verhältnismäßig hohe Zylinderinnendrücke aufzunehmen.

## Patentansprüche

1. Druckmittelzylinder mit einem in einem längsgeschlitzten Zylinderrohr längsbeweglichen Kolben, der mit einem durch den Zylinderlängsschlitz ragenden Kolbenanschlusselement verbunden ist, mit einem den Zylinderlängsschlitz an der Zylinderinnenseite dicht verschließenden, elastisch verformbaren Dichtband, das an der Zylinderinnenseite anliegende Bandrandstreifen und einen mindestens teilweise eingebetteten Versteifungsstreifen aufweist, **dadurch gekennzeichnet, dass** der Versteifungsstreifen (11, 11') im Querschnitt gewölbt ist.

2. Druckmittelzylinder nach Anspruch 1, **dadurch gekennzeichnet, dass** der Versteifungsstreifen (11) im Querschnitt zum Zylinderinneren hin konvex gewölbt ist.

3. Druckmittelzylinder nach Anspruch 1, **dadurch gekennzeichnet, dass** der Versteifungsstreifen (11') im Querschnitt zum Zylinderinneren hin konkav gewölbt ist.

4. Druckmittelzylinder nach Anspruch 1, **dadurch gekennzeichnet, dass** der im Querschnitt keilförmige Bandrandstreifen (4) an einer von der Zylinderinnenwand (5) zum Zylinderlängsschlitz (2) abfallenden Schrägfläche (6) anliegt und dass sich eine Stützfläche (7) der Bandrückseite an dieser Schrägfläche (6) abstützt.

5. Druckmittelzylinder nach Anspruch 4, **dadurch gekennzeichnet, dass** die Stützfläche (7) der Bandrückseite von dem benachbarten Bandrandstreifen (4) durch eine Längsnut (8) getrennt ist.

6. Druckmittelzylinder nach Anspruch 4, **dadurch gekennzeichnet, dass** sich der gewölbte Versteifungsstreifeh (11, 11') seitlich angenähert bis in den Bereich der Stützfläche (7) erstreckt.

## Claims

1. Pressure medium cylinder having a piston which is longitudinally movable in a longitudinally slotted cylinder tube and which is connected to a piston connection element jutting through the cylinder slot, comprising an elastically deformable sealing band which tightly seals the cylinder slot on the inner side of the cylinder and which has band edge strips bearing against the inner side of the cylinder and an at least partially embedded stiffening strip, **characterized in that** the stiffening strip (11, 11') is arched in cross section.

2. Pressure medium cylinder according to Claim 1, **characterized in that** the stiffening strip (11), in cross section, is convexly arched in the direction of the inside of the cylinder.

3. Pressure medium cylinder according to Claim 1, **characterized in that** the stiffening strip (11'), in cross section, is concavely arched in the direction of the inside of the cylinder.

4. Pressure medium cylinder according to Claim 1, **characterized in that** the band edge strip (4) of wedge-shaped cross section bears against an oblique face (6) which tapers off from the cylinder inner wall (5) to the cylinder slot (2), and **in that** a supporting surface (7) of the back of the band rests against this oblique face (6).

5. Pressure medium cylinder according to Claim 4, **characterized in that** the supporting surface (7) of the back of the band is separated from the neighbouring band edge strip (4) by a longitudinal groove (8).

6. Pressure medium cylinder according to Claim 4, **characterized in that** the arched stiffening strip (11, 11') extends laterally approximately into the region of the supporting surface (7).

## Revendications

1. Vérin à pression fluidique avec un piston mobile longitudinalement dans un cylindre fendu longitudinalement, piston qui est assemblé à un élément de liaison de piston passant à travers la fente longitudinale du cylindre, avec une bande d'étanchéité déformable élastiquement, fermant la fente longitudinale du cylindre de façon étanche sur la face intérieure du cylindre, qui comprend des rubans de bord de bande appliqués sur la face intérieure du cylindre et un ruban de renforcement au moins partiellement noyé, **caractérisé en ce que** le ruban de renforcement (11, 11') a une section transversale cintrée.

2. Vérin à pression fluidique selon la revendication 1, **caractérisé en ce que** le ruban de renforcement (11) a une section transversale cintrée de façon convexe en direction de l'intérieur du cylindre.

3. Vérin à pression fluidique selon la revendication 1, **caractérisé en ce que** le ruban de renforcement (11') a une section transversale cintrée de façon concave en direction de l'intérieur du cylindre.

4. Vérin à pression fluidique selon la revendication 1, **caractérisé en ce que** le ruban de bord de bande (4), ayant une section transversale en forme de coin, est appliqué sur une face oblique (6) en pente descendante de la paroi interne (5) du cylindre à la fente longitudinale (2) du cylindre et **en ce qu'**une face d'appui (7) du côté arrière de la bande s'appuie sur cette face oblique (6).

5. Vérin à pression fluidique selon la revendication 4, **caractérisé en ce que** la face d'appui (7) du côté arrière de la bande est séparée du ruban de bord de bande voisin (4) par une rainure longitudinale (8).

6. Vérin à pression fluidique selon la revendication 4, **caractérisé en ce que** le ruban de renforcement cintré (11, 11') s'étend latéralement approximativement jusque dans la région de la face d'appui (7).
